# EUROPÄISCHE PATENTSCHRIFT

(11) **EP 3 938 308 B1**
(45) Veröffentlichungstag und Bekanntmachung des Hinweises auf die Patenterteilung: **03.05.2023**
(21) Anmeldenummer: 20714491.6
(22) Anmeldetag: 13.03.2020
(51) Int. Cl.: B66B 5/22, B66B 5/18

(54) **FANGBREMSEINRICHTUNG UND FANGBREMSVERFAHREN**
SAFETY BRAKE AND BRAKING METHOD
FREIN DE SÉCURITÉ ET PROCÉDÉ DE FREINAGE

(30) Priorität: 15.03.2019 DE 202019101479 U
(43) Veröffentlichungstag der Anmeldung: 19.01.2022
(73) Patentinhaber: INVENTIO AG, 6052 Hergiswil (CH)
(72) Erfinder: BLÖCHLE, Hans, 6370 Stans (CH); STEINER, Adrian, 6034 Inwil (CH); MEIERHANS, Daniel, 5643 Sins (CH); STÄHLI, Julian, 6045 Meggen (CH)
(74) Vertreter: Inventio AG
(86) Internationale Anmeldenummer: PCT/EP2020/056899
(87) Internationale Veröffentlichungsnummer: WO 2020/187757

(56) Entgegenhaltungen:
- EP-A1- 1 902 993
- EP-A1- 1 902 993
- WO-A1-2015/071188
- WO-A1-2015/071188
- WO-A1-2015/144686
- DE-A1-102014 004 356

## Beschreibung

Die Erfindung betrifft eine Fangbremseinrichtung und ein Fangbremsverfahren für einen Aufzug mit den Merkmalen im Oberbegriff der selbstständigen Ansprüche.

Eine solche Fangbremseinrichtung ist aus der WO 2005/044709 A1 bekannt. Die spannbare und sperrbare Betätigungseinrichtung führt bei ihrer Entspannung eine entlang der Längsachse der Führungsschiene gerichtete Zustellbewegung und Zustellkraft aus, welche die Bremselemente in die keilförmig sich verengende Fangzwängung treiben, wobei die Bremselemente durch die Keilwirkung an die Führungsschiene angedrückt werden und die Kabinenbewegung bremsen. Zum Lösen der Fangbremseinrichtung muss die Betätigungseinrichtung durch eine zusätzliche Rückstellvorrichtung mit einem Motor sowie einer Spindel und auf ein separates Steuersignal hin zurückgeholt werden.

Ähnliche Fangbremseinrichtungen mit keilförmigen Fangzwängungen und Betätigungseinrichtungen mit entlang der Längsachse der Führungsschiene gerichteten Zustellkräften und Zustellbewegungen sind in der WO 2015/144686 A1, US 2 716 467 A, EP 1 292 524 B1 und EP 1 294 631 B1 gezeigt.

Die EP 1 902 993 A1 zeigt eine Fangbremseinrichtung mit einem einzelnen rollenförmigen Bremselement, das nur auf einer Seite der Führungsschiene angeordnet ist und mit ihrer Rollenachse an einer schwenkbaren Kulissenführung in einen Keilspalt hineinläuft, der eine einseitige Fangzwängung bildet.

Eine Fangbremseinrichtung mit einseitiger Anordnung einer Fangzwängung und eines beweglichen Bremselements an der Führungsschiene ist auch aus der WO 2015/071188 A1 bekannt. Das bewegliche und keilförmige Bremselement wird durch einen Schwenkhebel mit einer entlang der Längsachse der Führungsschiene gerichteten Kraft und Zustellbewegung in die Fangzwängung getrieben.

Die EP 1 930 282 A1 lehrt eine spezielle Halte- und Notstop-Bremseinrichtung für eine Aufzugsanlage, die für drei verschiedene Bremssituationen eines normalen Etagenhalts, einer Notstop-Bremsung und einer Freifall-Bremsung ausgelegt ist. Sie weist dazu zwei getrennte und beidseits der Führungsschiene angeordnete, baugleiche Bremskreise auf, die je nach Fahrtrichtung unterschiedlich ansprechen und wirken. Die artgleichen Bauteile und Keilrichtungen des einen und des anderen Bremskreises sind unterschiedlich dimensioniert und zudem spiegelverkehrt zueinander angeordnet.

Es ist Aufgabe der vorliegenden Erfindung, eine verbesserte Fangbremstechnik aufzuzeigen.

Die Erfindung löst diese Aufgabe mit den Merkmalen in den Hauptansprüchen.

Die beanspruchte Fangbremstechnik, d.h. die Fangbremseinrichtung und das Fangbremsverfahren, haben verschiedene Vorteile. Sie bieten eine höhere Betriebs- und Unfallsicherheit und entwickeln eine stärkere und bessere sowie ggf. sanfte Bremswirkung.

Die in die Fangzwängung eintretenden Bremselemente können die Betätigungseinrichtung wieder in ihre Ausgangsstellung zurückbewegen und spannen, wobei sie in dieser Ausgangsstellung auch wieder gesperrt werden kann. Die Betätigungseinrichtung kehrt somit automatisch und bereits während der Fangbremsaktion wieder in ihre Ausgangsstellung zurück und steht für den nächsten Fangbremsfall bereit. Die Ausgangsstellung kann die Bereitschaftsstellung der Fangbremseinrichtung sein.

Die beanspruchte Fangbremseinrichtung kann nach Eintritt der Fangsituation durch ein Bewegen, insbesondere Anheben, der Kabine auf einfache Weise wieder aus der Fangstellung gelöst werden. Eine zusätzliche Rückstellvorrichtung wie bei der WO 2005/044709 A1 ist entbehrlich.

Die beanspruchte Fangbremseinrichtung hat durch ihre kompakte Bauweise einen geringen Platzbedarf und eine für Sicherheitsaspekte vorteilhafte einfache Konstruktion. Dies zeichnet sie ebenfalls gegenüber der WO 2005/044709 A1 aus. Die beanspruchte Fangbremseinrichtung lässt sich außerdem auf einfache Weise steuern und kann ggf. auch bei einem Energieausfall des Aufzugs automatisch betätigt und zurückgestellt werden.

Die Fangbremseinrichtung weist vorteilhafterweise ein Gehäuse mit beidseits der Führungsschiene angeordneten und längs der Führungsschiene beweglichen Bremselementen, vorzugsweise keilförmigen Bremsbacken, sowie eine beidseitige Fangzwängung zwischen Gehäuse und Bremselementen auf. Hierdurch können eine hohe und verlässliche Bremskraft erzeugt und abgestützt werden. Die Fangzwängung kann starr oder federnd ausgebildet sein sein. Eine federnde und geringfügig ausweichfähige Ausbildung ermöglicht einen graduellen Anstieg der Bremswirkung und vermeidet einen harten, stoßartigen Bremsruck.

Die Fangbremseinrichtung weist ferner eine spannbare sowie sperrbare Betätigungseinrichtung für die Bremselemente auf, wobei die Betätigungseinrichtung auf ein Auslöseereignis hin entsperrt sowie entspannt und die Bremselemente in Bremseingriff mit der Führungsschiene bringt. Die Betätigungseinrichtung entwickelt bei ihrer Entspannung eine quer zur Längsachse der Führungsschiene gerichtete Zustellkraft und eine ebenso gerichtete Zustellbewegung, welche die beidseitigen Bremselemente aus einer seitlich distanzierten Ausgangsstellung in Eingriff mit der Führungsschiene bringt. Die genannte Ausrichtung quer zur Längsachse der Führungsschiene schließt eine Schrägausrichtung ein. Ein Auslöseereignis kann z.B. eine detektierte überhöhte Geschwindigkeit und/oder Beschleunigung der Kabinenbewegung sein.

Durch den entstehenden Reibkontakt an der Führungsschiene werden die Bremselemente mitgenommen und treten in die Fangzwängung ein. Dabei bewegen sie die Betätigungseinrichtung wieder in ihre Ausgangsstellung zurück und spannen sie, wobei die Betätigungseinrichtung in dieser Ausgangsstellung wieder gesperrt werden kann. Beim Freifahren der Kabine aus der Fangzwängung können die Bremselemente durch Reibung an der Führungschiene und ihr Eigengewicht zurückbewegt werden und in ihre Ausgangsstellung zurückkehren. Eine zusätzliche Feder, Stelleinrichtung oder dgl. ist für das Zurückbewegen der Bremselemente nicht erforderlich.

Die Betätigungseinrichtung kann eine ausschließlich oder überwiegend quer zur Längsachse der Führungsschiene gerichtete Zustellkraft und Zustellbewegung entwickeln. Auf eine zusätzliche und entlang der Führungsschiene gerichtete Zustellkraft und Zustellbewegung kann verzichtet werden.

Die Betätigungseinrichtung kann eine spannbare Zustelleinrichtung für die Bremselemente sowie eine steuerbare Sperreinrichtung für die Zustelleinrichtung aufweisen. Die Sperreinrichtung kann mit einem Auslöser der Fangbremseinrichtung verbunden sein.

Die spannbare Zustelleinrichtung bewegt die beidseitigen Bremselemente in der erwähnten Weise quer zur Längsachse der Führungsschiene und drückt sie mit einer ebenso gerichteten Spannkraft an die Führungsschiene an. Die Sperreinrichtung kann die Zustelleinrichtung in der gespannten Ausgangsstellung sperren bzw. blockieren. Die Bremselemente sind dabei außer Eingriff mit der Führungsschiene. Die Fangbremseinrichtung ist dann deaktiviert.

Auf ein Auslöseereignis hin gibt die Sperreinrichtung die Zustelleinrichtung frei, welche in der vorgenannten Weise die Bremselemente an die Führungsschiene andrückt und der Fangbremsvorgang ausgeführt wird. Das Auslöseereignis kann beliebiger Natur sein. Es kann ein elektrisches oder mechanisches Steuersignal, ein Energieausfall des Aufzugs oder dgl. sein. Die Sperreinrichtung kann die Zustelleinrichtung wieder sperren, wenn sie durch die in die Fangzwängung eintretenden Bremselemente in ihre Ausgangsstellung zurückbewegt und gespannt wird.

Die Fangbremseinrichtung kann eine Führungseinrichtung für die Bremselemente aufweisen. Mittels der Führungseinrichtung können die Bremselemente bei Beaufschlagung durch die Zustelleinrichtung in einer vorgegebenen Weise an die Führungsschiene heran und entlang der Führungsschiene in die Fangzwängung geführt werden. Die Führungseinrichtung kann unterschiedlich ausgebildet und angeordnet sein.

Die Führungseinrichtung kann an der Zustelleinrichtung angeordnet sein. Die Bremselemente werden bei der Zustellung mitgenommen und von der Führungseinrichtung nach Schienenkontakt bei der Eintrittsbewegung in die Fangzwängung geführt.

Die Führungseinrichtung kann auch zwischen dem Gehäuse und den Bremselementen angeordnet sein. Dies kann z.B. eine Kulissenführung, eine Schwenkführung oder dgl. sein. Hierdurch werden die Bremselemente in der besagten Ausgangsstellung mit seitlichem Abstand von der Führungsschiene positioniert und gehalten. Dies kann durch ihr Eigengewicht oder durch eine zusätzliche leichte Krafteinwirkung geschehen. Die Führungseinrichtung kann unmittelbar oder mittelbar mit dem Gehäuse verbunden sein.

Die Fangzwängung kann in unterschiedlicher Weise ausgebildet sein. Besondere Vorteile bietet die Ausbildung als Keilzwängung. Die Fangzwängung ist beidseits der Führungsschiene angeordnet und wirkt auf die beidseitig beweglichen Bremselemente ein. Die Anordnung der Fangzwängung zwischen den Bremselementen und dem Gehäuse hat den Vorteil, dass sehr hohe Keilkräfte und Bremskräfte abgestützt werden können. Das Gehäuse kann auch in einem begrenzten Maß quer zur Führungsschiene schwimmend angeordnet sein. Dies ist für eine gleichmäßige Kraftverteilung beidseits der Führungsschiene günstig.

Die Fangzwängung kann zwischen den Bremselementen und ein oder mehreren am Gehäuse angeordneten Stützmitteln angeordnet sein.

Die ein oder mehreren Stützmittel können starr am Gehäuse angeordnet und befestigt sein. Sie können massiv und hoch belastbar ausgebildet sein. Die ein oder mehreren Stützmittel und ein verbindender Gehäuseteil können ein stabiles Keiljoch bilden. Ein ggf. einteiliges und z.B. jochartiges Stützmittel kann auch das Gehäuse bilden.

Die ein oder mehreren Stützmittel können alternativ beweglich am Gehäuse angeordnet sein. Die Beweglichkeit kann insbesondere in Richtung quer zur Längsachse der Führungsschiene bestehen. Das oder die beweglichen Stützmittel können von einer besonders steifen Federanordnung in Richtung quer zur Längsachse der Führungsschiene kraftbeaufschlagt werden. Die steife Federanordnung erlaubt ein geringfügiges Ausweichen des oder der Stützmittel bei Eintritt der Bremselemente in die Fangzwängung. Dies hat den Vorteil, einer graduell zunehmenden Bremswirkung und damit einer geringeren Verzögerung und sanfteren Bremsung. Die beim Einfahren in die Fangstellung gespannte Federanordnung entwickelt eine hohe Spannkraft, die den Brems- und Kraftschluss sichert. Die ein oder mehreren Stützmittel können auch als Federanordnung ausgebildet sein. Diese kann am Gehäuse gehalten und geführt sein, ggf. in Schwebelage.

Die Federanordnung kann unterschiedlich ausgebildet sein. Sie kann z.B. von einzelnen Federn gebildet werden, die jeweils auf ein Stützmittel einwirken und am Gehäuse abgestützt sind. Die Federanordnung kann auch eine klammerartige oder ringartige Federform, z.B. als C-Feder, haben. Sie ist an einer Seite offen und kann die Führungsschiene seitlich umgreifen, wobei die Federanordnung bei Eintritt der Bremselemente in die Fangzwängung gespreizt bzw. geweitet wird.

Eine Ausführung einer Keilzwängung kann zusammenwirkende Keilflächen an einem Bremselement einerseits und an einem Stützmittel des Gehäuses oder an der Zustelleinrichtung andererseits aufweisen.

Die Zustelleinrichtung kann einen mit einem Bremselement in Kontakt bringbaren Aktor und ein Spannmittel aufweisen. Hierbei kann jedem der beweglichen Bremselemente ein eigener Aktor und ein eigenes Spannmittel zugeordnet sein. Alternativ ist ein gemeinsamer Aktor und ein gemeinsames Spannmittel für die beidseitigen Bremselemente möglich.

Das Spannmittel wirkt auf den Aktor ein. Der Aktor seinerseits wirkt auf ein zugeordnetes Bremselement ein und bewegt dieses mit der erwähnten Kraft und Zustellbewegung quer zur Längsachse der Führungsschiene. Das Spannmittel und der Aktor können getrennte Teile sein, die zusammenwirken. Sie können aber auch miteinander zu einem integralen Teil und einer Bau- und Funktionseinheit kombiniert sein. Die Bau- und Funktionseinheit ist konstruktiv einfach, kostengünstig und besonders betriebssicher.

Das Spannmittel bzw. dessen Energiespeicher einer solchen Bau- und Funktionseinheit kann z.B. als Torsionsfeder, als eingespannte Blattfeder oder dgl. ausgebildet sein. Der Aktor kann von einem abstehenden Arm des Spannmittels gebildet werden. Das Spannmittel kann den Aktor auch führen. Der Aktor kann eine Einwirkstelle für die Sperreinrichtung, insbesondere den Aktuator z.B. Magnet, aufweisen. Die Abstützstelle des z.B. vorgespannten Spannmittels ist von der Einwirkstelle distanziert. Hierdurch kann die dem Spannmoment entgegen wirkende Haltekraft niedrig sein und die Sperreinrichtung, insbesondere ein Elektromagnet, entlastet werden. Die Einwirk- und Abstützstelle können an den Endbereichen der Bau- und Funktionseinheit angeordnet sein. Sie können sich z.B. beidseits vom Bremselement befinden. Zur Einstellung des gewünschten Spannmoments bzw. der Spannkraft kann das Spannmittel wechselbar oder einstellbar sein.

Der Aktor kann quer zur Längsachse der Führungsschiene beweglich am Gehäuse angeordnet sein. Er kann eine translatorische oder rotatorische oder eine kombinierte Bewegung ausführen. Die Zustelleinrichtung kann eine entsprechende Führung für den Aktor aufweisen. Diese kann z.B. zwischen dem Aktor und dem Gehäuse ausgebildet und angeordnet sein. Bei der Bau- und Funktionseinheit kann das Spannmittel den Aktor führen. Eine separate Führung ist nicht erforderlich.

Der Aktor kann an der von der Führungsschiene abgewandten Rückseite des Bremselements angeordnet sein. Er kann sich dabei zwischen einem zugeordneten Bremselement und dem Gehäuse, insbesondere einem besagten Stützmittel, befinden. Bei Eintritt des Bremselements in die Fangzwängung wird der Aktor wieder in seine Ausgangsstellung zurückbewegt. In der Ausgangsstellung und Fangstellung kann der Aktor lose am starren oder beweglichen bzw. federnden Stützmittel anliegen. Hierbei können Druckkräfte übertragen werden.

Günstig ist eine Aktorausbildung als parallelwandige Übertragungsplatte. In der Fangzwängung ist der Aktor z.B. zwischen dem keilförmigen Stützmittel und der Rückseite des Bremselements eingespannt und überträgt verlustfrei die Spannkräfte für die Fangbremsung.

In einer anderen Variante kann die Zustelleinrichtung die Keilfläche aufweisen. Der Aktor kann z.B. als Keilkörper ausgebildet sein, an dem die mit dem Bremselement zusammenwirkende Keilfläche zur Bildung der besagten Fangzwängung angeordnet ist. Ein starres Stützmittel kann eine angepasste Ausnehmung mit Stützelementen, insbesondere Stützfläche, für die Aufnahme und Abstützung des Keilkörpers in der Ausgangs- und Fangstellung aufweisen. Ein bewegliches Stützmittel kann als Federanordnung ausgebildet sein. Hierdurch kann eine federnde Fangzwängung gebildet werden.

Das Bremselement kann in Schienenlängsrichtung entlang der Führungsschiene und des Aktors gleiten und in die Fangzwängung bewegt werden. Der Aktor kann hierfür ein geeignetes Gleitmittel aufweisen. Das Bremselement kann auch am Aktor geführt sein.

Die Zustelleinrichtung kann die besagte Führung für den Aktor aufweisen. Diese kann in unterschiedlicher Weise ausgebildet sein. Sie kann z.B. eine Linearführung sein. Alternativ ist auch eine Drehführung oder eine Kombination von Dreh- und Linearführung möglich. Die Führung kann am Gehäuse angeordnet sein. Sie kann auch an einem starren oder beweglichen Stützmittel angeordnet sein.

Das Spannmittel der Zustelleinrichtung weist einen Energiespeicher auf, der in unterschiedlicher Weise ausgebildet sein kann. Das Spannmittel bzw. der Energiespeicher erzeugt die quer zur Längsachse der Führungsschiene ausgerichtete Kraft, mit der das jeweils beaufschlagte Bremselement an die Führungsschiene zugestellt und angedrückt wird.

Der Energiespeicher kann z.B. als Feder, insbesondere lineare Druckfeder oder Torsionsfeder, ausgebildet sein. Er kann auch als klammer- oder ringartige Feder, z.B. als C-Feder, ausgebildet sein und die Führungsschiene seitlich umgreifen. Dabei ist z.B. eine Ausbildung als Lamellenfeder möglich.

Der Energiespeicher kann auch potenzielle Energie des Aktors, insbesondere seines Keilkörpers, oder eines Gewichts speichern. In einer anderen Ausführungsvariante kann der Energiespeicher als aktivierbares Antriebselement, z.B. als fluidisches oder motorisches Antriebselement, als Piezoelement oder dgl. ausgebildet sein.

Ein solcher aktivierbarer Energiespeicher kann vorteilhafterweise mit einer Notversorgungseinrichtung, insbesondere Notstromversorgung, kombiniert werden, die auch bei einem Energieausfall des Aufzugs für eine sichere Funktion der Fangbremseinrichtung sorgt. Umgekehrt kann bei einer ausfallsicheren Ausführung der Zustelleinrichtung der Aktuator deaktiviert werden, wenn eine Auslösung der Bremse bei Stromausfall nicht erwünscht oder nicht erforderlich ist.

Die Sperreinrichtung kann die spannbare Zustelleinrichtung in der Ausgangsstellung festhalten. Sie kann dadurch Fehlfunktionen vermeiden. Zudem kann die eingefallene Fangbremseinrichtung dank der Sperreinrichtung durch eine einfache Kabinenbewegung wieder freigefahren werden.

Die Sperreinrichtung kann einen auf die Zustelleinrichtung einwirkenden Aktuator aufweisen. Der Aktuator kann dabei direkt oder mittelbar, z.B. über ein Sperrmittel, auf die Zustelleinrichtung einwirken. Bei einer direkten Einwirkung kann der Aktuator z.B. vorteilhafterweise als Elektromagnet ausgebildet sein. Der Aktuator kann am Gehäuse oder an einem z.B. beweglichen Stützmittel oder an anderer Stelle angeordnet sein.

Die Anordnung eines zwischengeschalteten Sperrmittels, z.B. einer Riegelmechanik, kann den Aktuator entlasten. Die Halte- und Sperrkraft kann vom Sperrmittel z.B. durch Formschluss aufgebracht werden. Dabei können die z.B. durch eine Feder aufgebrachte Auslösekraft und die entgegen wirkende Haltekraft des am Sperrmittel angreifenden Aktuators klein sein. Der Aktuator kann bei einer solchen Ausgestaltung einen deutlich geminderten Energieverbrauch haben.

Die Sperreinrichtung kann auf eine oder mehrere Komponenten der Zustelleinrichtung direkt oder mittelbar einwirken. Ein sperrendes Einwirken ist z.B. auf den Aktor, auf das Spannmittel oder auf beide möglich.

Der Aktuator kann mit dem Auslöser der Fangbremseinrichtung verbunden sein. Er kann von diesem Auslöser angesteuert werden. Der Aktuator kann andererseits eine Notauslösung bei Energieausfall des Aufzugs ausführen. Dies geschieht bei einer Ausbildung als Elektromagnet bei Stromausfall des Aufzugs automatisch. Der Aktuator kann andererseits ebenfalls mit einer Notversorgungseinrichtung, insbesondere Notstromeinrichtung, verbunden sein.

In den Unteransprüchen sind weitere vorteilhafte Ausgestaltungen der Erfindung angegeben.

Die Erfindung ist in den Zeichnungen beispielhaft und schematisch dargestellt. Im Einzelnen zeigen:
- Figur 1:: eine schematische Darstellung einer Führungsschiene und einer Fangbremseinrichtung an einem Aufzug,
- Figur 2 bis 4:: die Fangbremseinrichtung von Figur 1 in verschiedenen Betriebsstellungen,
- Figur 5:: zwei Varianten der Fangbremseinrichtung von Figur 1 mit einer Bau- und Funktionseinheit aus Aktor und Spannmittel,
- Figur 6:: eine weitere Variante der Fangbremseinrichtung von Figur 1 in verschiedenen Betriebsstellungen,
- Figur 7 und 8:: eine weitere Variante der Fangbremseinrichtung von Figur 1 in Frontansicht und Draufsicht und in verschiedenen Betriebsstellungen,
- Figur 9 und 10:: weitere Varianten der Fangbremseinrichtung von Figur 1 in verschiedenen Betriebsstellungen und
- Figur 11:: weitere Varianten der Fangbremseinrichtung.

Die Erfindung betrifft eine Fangbremseinrichtung (4) für einen Aufzug (1) und ein Fangbremsverfahren. Sie betrifft ferner einen mit einer Fangbremseinrichtung (4) ausgerüsteten Aufzug (1).

Der Aufzug (1) weist eine Kabine (2), mindestens eine Führungsschiene (3) und eine Fangbremseinrichtung (4) auf. Der Aufzug (1) verfügt ferner über einen Antrieb für die Kabine (2) sowie ggf. ein Gegengewicht. Der Aufzug (1) und die Kabine (2) sind in Figur 1 lediglich angedeutet. Die Führungsschiene (3) ist in Figur 1 in Frontansicht und darunter in einem Querschnitt dargestellt.

Die Fangbremseinrichtung (4) ist an der Kabine (2) einzeln oder mehrfach angeordnet. Sie kann dabei an einer beliebig geeigneten Position angeordnet sein, z.B. am Kabinendach, an einer der Führungsschiene (3) zugewandten Kabinenseite oder auch an oder unterhalb des Kabinenbodens und an der Rollenführung oder dgl., mit der die Kabine (2) an der Führungsschiene (3) geführt ist. Zusätzlich oder alternativ kann die Fangbremseinrichtung (4) am Gegengewicht angeordnet sein.

Die Führungsschiene (3) hat eine aufrechte, vorzugsweise vertikale, Ausrichtung und besitzt eine Längsachse (15). Die Führungsschiene (3) kann z.B. die im Querschnitt gezeigte T-Form mit einem Steg (13) und einem zur Schienenmontage vorgesehenen querliegenden Rücken (14) aufweisen. Am Steg (13) können die Führungseinrichtung der Kabine (2) und die Fangbremseinrichtung (4) angreifen.

Figur 1 und 5 bis 10 zeigen verschiedene Ausführungsformen der Fangbremseinrichtung (4). In Figur 2 bis 4 ist die Fangbremseinrichtung (4) von Figur 1 in verschiedenen Betriebsstellungen dargestellt.

Die Fangbremseinrichtung (4) dient dazu, die Kabine (2) in besonderen Betriebssituationen, insbesondere Notfällen, selbsttätig abzubremsen und zum Stillstand zu bringen, insbesondere wenn sie sich in Fahrtrichtung (32) abwärts bewegt. Eine solche besondere Betriebssituation tritt beispielsweise ein, wenn die Kabine (2) sich mit einer größeren Geschwindigkeit und/oder Beschleunigung als vorgesehen bewegt, wenn die Energieversorgung, insbesondere die elektrische Stromversorgung, des Aufzugs (1) ausfällt oder wenn ein anderes Auslöseereignis besteht. Hierfür kann die Fangbremseinrichtung (4) von einem in Figur 1 schematisch dargestellten Auslöser (12) beaufschlagt und angesteuert werden. Der Auslöser kann ggf. die besagte besondere Betriebssituation detektieren.

Die in Figur 1 gezeigte Fangbremseinrichtung (4) weist ein Gehäuse (5) auf, welches in geeigneter Weise mit der Kabine (2) oder dem Gegengewicht lasttragend verbunden ist. Das Gehäuse (2) kann starr oder relativ zur Führungsschiene (3) schwimmend angeordnet sein. Eine Schwimmbewegung ist insbesondere quer zur Schienenlängsachse (15) möglich.

Im Gehäuse (5) sind zwei oder mehr Bremselemente (6,7) angeordnet, die zu beiden Seiten der Führungsschiene (3), insbesondere beidseitig von ihrem Steg (13), angeordnet sind. Die Bremselemente (6,7) können sich quer zur Längsachse (15) und auch entlang der Längsachse (15) bewegen.

Zwischen dem Gehäuse (5) und den Bremselementen (6,7) kann eine Führungseinrichtung (18) vorhanden sein. Diese kann eine gebogene Form mit einem quer zur Längsachse (15) der Führungsschiene (3) gerichteten Führungsabschnitt und einem anschließenden sowie entlang der Längsachse (15) gerichteten Führungsabschnitt aufweisen. Die Führungseinrichtung (18) wird z.B. von einer Kulissenführung am Gehäuse (5) und einem hier eingreifenden, z.B. zapfenförmigen oder rollenförmigen Führungsmittel (22), am jeweiligen Bremselement (6,7) gebildet. Die anderen Teile der Führungseinrichtung (18) sind der Übersicht halber nicht dargestellt.

In Figur 1 ist auf beiden Seiten der Führungsschiene (3) bzw. des Stegs (13) jeweils ein Bremselement (6,7) angeordnet. Die Zahl der jeweils beidseits angeordneten Bremselemente (6,7) kann auch höher sein.

Die Bremselemente (6,7) sind in den gezeigten Ausführungsformen z.B. als Bremsbacken (19) ausgebildet. Die Bremsbacken (19) können eine Keilform haben und können als Keilbacken ausgebildet sein. Sie tragen dabei jeweils auf ihrer von der Führungsschiene (3) bzw. dem Steg (13) abgewandten Rückseite eine Keilfläche (20). Diese ist zur Führungsschiene (3) hin geneigt, wobei das Bremselement (6,7) sich nach oben verjüngt. Die der Führungsschiene (3) bzw. dem Steg (13) zugewandte Vorderseite der Bremselemente (6,7) ist parallel zur Führungsschiene (13) bzw. zum Steg (13) und dessen Seitenflächen ausgerichtet. Sie bildet eine reibungsaktive Andrückfläche (21) und Bremsfläche.

Die Fangbremseinrichtung (4) weist eine beidseitige Fangzwängung (8) zwischen dem Gehäuse (5) und den beidseitigen Bremselementen (6,7) auf. In den gezeigten Ausführungsbeispielen ist die Fangzwängung (8) als Keilzwängung ausgebildet.

Sie wird in den Varianten von Figur 1 bis 6 von ein oder mehreren Stützmitteln (16) gebildet, die im Gehäuse (5) beidseits der Führungsschiene (3) bzw. des Stegs (13) angeordnet und abgestützt sind. Die ein oder mehreren Stützmittel (16) sind starr und gehäusefest ausgebildet. Sie sind am Gehäuse (5) starr angeordnet und befestigt oder können vom Gehäuse (5) gebildet werden. Die Fangzwängung (8) ist starr ausgebildet. Sie kann ggf. mit dem Gehäuse (5) schwimmen.

Das oder die Stützmittel (16) weisen an ihrer der Führungsschiene (3) zugewandten Frontseite eine Keilfläche (17) auf, die sich jeweils nach oben erstreckt und in Richtung zur Führungsschiene (3) geneigt ist. Die beiden beidseitigen Keilflächen (17) bilden eine trichterförmige Keilfangöffnung, in welche die Bremselemente (6,7) eintauchen können.

Die Keilflächen (17,20) an dem oder den Stützmitteln (16) und den Bremselementen (6,7) sind aufeinander in ihrer Größe und Winkelneigung abgestimmt und wirken derart zusammen, dass die im Auslösefall eintauchenden Bremselemente (6,7) durch die Keilverengung seitlich an die Führungsschiene (3) bzw. den Steg (13) angepresst werden und durch die Keilkraft hohe Bremskräfte im Reibschluss erzeugen. Die nach oben gerichtete Eintauchtiefe der Bremselemente (6,7) im Gehäuse (5) kann durch ggf. einstellbare Anschläge (nicht dargestellt) eingestellt und begrenzt werden.

Im Fangbremsfall bewegen sich die Bremselemente (6,7) nach oben und entgegen der Abwärts-Fahrtrichtung (32). Das oder die Stützmittel (16) sind in Figur 1 bis 6 verformungsstabil ausgebildet. Sie sind z.B. im Gehäuse (5) z.B. durch einen Querträger oder dgl. zu einem einteiligen verformungsstabilen Joch verbunden, welches die Führungsschiene (3) seitlich umgreift. Sie können alternativ einzeln und in geeigneter Weise im Gehäuse (5) befestigt und abgestützt sein.

Die Fangbremseinrichtung (4) weist eine spannbare oder sperrbare Betätigungseinrichtung (9) für die Bremselemente (6,7) auf. Die Betätigungseinrichtung (9) ist mit dem Auslöser (12) verbunden und kann von diesem angesteuert werden. Die Betätigungseinrichtung (9) ist derart ausgebildet, dass sie auf ein Auslöseereignis hin entsperrt sowie entspannt wird und die beidseitigen beweglichen Bremselemente (6,7) in Bremseingriff mit der Führungsschiene (3) bringt. Die Betätigungseinrichtung (9) entwickelt dazu bei ihrer Entspannung eine quer zur Längsachse (15) gerichtete Zustellkraft (F) und ebenso gerichtete Zustellbewegung. Diese bringen die beidseitigen Bremselemente (6,7) aus einer seitlich distanzierten Ausgangsstellung in Eingriff mit der Führungsschiene (3). Durch den Eingriff werden die Bremselemente (6,7) per Reibkontakt an der Führungsschiene (3) gehalten und während der Abwärtsfahrt (32) der Kabine (2) in Gegenrichtung zur Fangzwängung (8) bewegt und dort eingeführt.

Die Betätigungseinrichtung (9) wird von den in der Fangzwängung (8) befindlichen beidseitigen Bremselementen (6,7) wieder in ihre Ausgangsstellung zurückbewegt und gespannt. Die Rückbewegung und Spannung kann wieder quer zur Längsachse (15) gerichtet sein. In der Ausgangsstellung kann die Betätigungseinrichtung (9) sofort oder mit einer zeitlichen Verzögerung wieder gesperrt werden.

Die genannte Ausrichtung quer zur Längsachse (15) der Führungsschiene (3) schließt eine senkrechte und eine schräge Ausrichtung ein. Die schräge Ausrichtung hat bevorzugt eine überwiegende Richtungskomponente senkrecht zur Längsachse (15).

Beim Lösen des Fangbremseingriffs wird in den gezeigten Ausführungsformen die Kabine (2) entgegen der Abwärts-Fahrtrichtung (32) wieder angehoben, wobei die Betätigungseinrichtung (9) in der Ausgangsstellung gespannt und gesperrt ist. Bei dieser Hebebewegung kommen die Bremselemente (6,7) aus der Fangzwängung (8) frei und können durch Reibung und ihr Eigengewicht abwärts bewegt werden. Hierbei können sie durch die Führungseinrichtung (18) geleitet und in ihrer Abwärtsbewegung durch Anschlag oder dgl. begrenzt werden.

In den gezeigten Ausführungsbeispielen führt die Betätigungseinrichtung (9) eine ausschließlich oder überwiegend quer zur Längsachse (15) gerichtete Zustellkraft (F) und Zustellbewegung aus. Auf zusätzliche Vorrichtungen oder Antriebsmittel, welche die Bremselemente (6,7) beaufschlagen und nach oben schieben bzw. entlang der Längsachse (15) wirken, kann in den gezeigten Ausführungsbeispielen verzichtet werden.

Die Betätigungseinrichtung (9) weist eine spannbare Zustelleinrichtung (10) für die beidseitigen Bremselemente (6,7) auf. Sie weist ferner eine steuerbare Sperreinrichtung (11) für die Zustelleinrichtung (10) auf. Die Sperreinrichtung (11) ist mit dem Auslöser (12) verbunden. Die Zustelleinrichtung (10) und die Sperreinrichtung (11) können jeweils in unterschiedlicher Weise ausgebildet sein. Figur 1 und 5 zeigen hierfür unterschiedliche Ausführungsbeispiele. Darüber hinaus sind weitere Abwandlungen möglich.

Die Zustelleinrichtung (10) weist einen mit einem Bremselement (6,7) in Kontakt bringbaren Aktor (23) und ein Spannmittel (27) auf. Die Zustelleinrichtung (10) kann z.B. die gezeigte Mehrfachanordnung von beidseits der Führungsschiene (3) angeordneten Aktoren (23) und Spannmitteln (27) aufweisen, die jeweils nur auf ihrer Schienenseite ein oder mehrere Bremselemente (6,7) beaufschlagen. Alternativ ist eine kombinative Ausbildung möglich, bei der ein gemeinsamer Aktor und/oder ein gemeinsames Spannmittel auf beiden Seiten der Führungsschiene (3) wirkt und die beidseitigen Bremselemente (6,7) beaufschlagt.

In der Variante von Figur 1 sind der Aktor (23) und das Spannmittel (27) jeweils getrennt voneinander angeordnet. Das Spannmittel (27) wirkt auf den Aktor (23) bevorzugt an dessen Rückseite ein. Der Aktor (23) wirkt seinerseits und bevorzugt an seiner Vorderseite auf ein zugeordnetes Bremselement (6,7) ein. Die Zustelleinrichtung (10) weist in den verschiedenen Ausführungsbeispielen auf beiden Seiten der Führungsschiene (3) jeweils mindestens einen Aktor (23) und mindestens ein Spannmittel (27) auf.

Das Spannmittel (27) weist mindestens einen Energiespeicher (28) auf. In Figur 1 ist der Energiespeicher (28) als federelastisches Element, insbesondere als Druckfeder, ausgebildet. Der Energiespeicher (28) hat hierbei eine quer zur Führungsschiene (3) gerichtete Ausrichtung und ist im Gehäuse (5) liegend angeordnet und geführt. Das Spannmittel (27) kann ferner ein Einstellmittel (29) für den Energiespeicher (28) aufweisen, mit dem die Spannkraft eingestellt werden kann.

Der Aktor (23) ist an der von der Führungsschiene (3) abgewandten Rückseite des mindestens einen zugeordneten Bremselements (6,7) angeordnet. Er befindet sich dabei zwischen dem oder den Bremselementen (6,7) und dem Stützmittel (16) des Gehäuses (5). Der Aktor (23) liegt am Bremselement (6,7) und Stützmittel (16) jeweils lose an. Er kann Druckkräfte übertragen. Der Aktor (23) ist in Figur 1 z.B. als ebene Übertragungsplatte (24) mit parallelen Hauptebenen bzw. Außenwänden ausgebildet.

Der Aktor (23) ist z.B. parallel zu den Keilflächen (17,20) ausgerichtet und hat eine gleiche Neigung gegenüber der Führungsschiene (3). In der Fangzwängung (8) wird der Aktor (23) zwischen den Keilflächen (17,20) eingespannt.

Im Auslösefall führt der vom Spannmittel (27) beaufschlagte Aktor (23) eine in der besagten Weise quer zur Längsachse (15) gerichtete Zustellbewegung aus, wobei er das oder die zugeordneten Bremselemente (6,7) mitnimmt und aus ihrer seitlich von der Führungsschiene (3) distanzierten Ausgangsstellung an die Führungsschiene heran bewegt und mit dieser in Reibkontakt bringt. Die Bremselemente (6,7) werden dann entlang der Längsachse (15) in Richtung zur Fangzwängung (8) bewegt, wobei sie mit ihrer Rückseite am Aktor (23) entlang gleiten. Der Aktor (23) kann an seiner Frontseite ein Gleitmittel (25) für das oder die zugeordneten Bremselemente (6,7) aufweisen. Dies kann z.B. eine reibungsarme Beschichtung, ein Rollenkissen oder dergleichen sein.

Die Zustelleinrichtung (10) kann eine Führung (26) für den Aktor (23) aufweisen. Diese ist in Figur 1 z.B. als Linearführung ausgebildet, welche quer zur Längsachse (15) ausgerichtet ist und den Aktor (23) bei der besagten Zustellbewegung in dieser Richtung führt. Die Führung (26) kann zwischen dem Aktor (23) und dem Gehäuse (5) oder dem Stützmittel (16) ausgebildet und angeordnet sein.

Die Sperreinrichtung (11) weist in der Variante von Figur 1 einen Aktuator (30) auf, der direkt auf die Zustelleinrichtung (10) einwirkt. Er wirkt dabei z.B. auf den Aktor (23) bzw. die Übertragungsplatte (24) ein. Das Einwirken auf den Aktor (23) bzw. die Übertragungsplatte (24) kann direkt sein. Die Sperreinrichtung (11) kann z.B. die gezeigte Mehrfachanordnung von beidseits der Führungsschiene (3) angeordneten Aktuatoren (30) aufweisen, die jeweils nur auf ihrer Schienenseite die Zustelleinrichtung (10) bzw. deren Aktor (23) beaufschlagen. Alternativ ist eine kombinative Ausbildung möglich, bei der ein gemeinsamer Aktuator (30) auf beiden Seiten der Führungsschiene (3) wirkt und die Zustelleinrichtung (10) beidseitig beaufschlagt.

In Figur 1 sind die beidseitigen Aktuatoren (30) im Gehäuse (5) und z.B. oberhalb der Stützmittel (16) angeordnet. Die Aktoren (23) bzw. Übertragungsplatten (24) sind hierfür am oberen Ende abgewinkelt und haben hier eine vertikale Ausrichtung, die parallel zur Wirkseite des jeweils zugehörigen Aktuators (30) ausgerichtet ist. Die Aktuatoren (30) sind in der Variante von Figur 1 als Elektromagneten ausgebildet. Die Aktuatoren (30) sind mit dem Auslöser (12) verbunden.

Figur 2 bis 4 verdeutlichen einen Fangbremsvorgang.

Figur 2 zeigt eine Ausgangsstellung, in der die Zustelleinrichtung (10) mit ihren Aktoren (23) unter Spannung der Energiespeicher (28), insbesondere Federn, eine Ausgangsstellung einnehmen. Die Aktoren (23) liegen dabei bevorzugt plan an dem jeweils zugeordneten Stützmittel (16) und dessen Keilfläche (17) an. Die Aktoren (23) werden von der Sperreinrichtung (11) und ihren Aktuatoren (30), insbesondere den bestromten Elektromagneten, in dieser Ausgangsstellung gehalten. Die beidseitigen Bremselemente (6,7) sind in der Ausgangsstellung seitlich von der Führungsschiene (3) distanziert.

Im Auslösefall geben die Aktuatoren (30) die Zustelleinrichtung (10) und deren Aktoren (23) frei, wobei diese unter Einwirkung der Energiespeicher (28) in Querrichtung an die Führungsschiene (3) heran bewegt werden und dabei das oder die jeweils mitgenommenen Bremselemente (6,7) an die Führungsschiene (3) andrücken. Figur 3 zeigt diese Auslösestellung. Die Bremselemente (6,7) werden dabei von der Führungseinrichtung (18) in ihrer Zusellbewegung geführt.

In Figur 4 ist die Fangstellung dargestellt, in der die beidseitigen Bremselemente (6,7) entlang der Führungsschiene (3) nach oben und in die Fangzwängung (8) bewegt sind. Sie werden bei dieser Bewegung ebenfalls von der Führungseinrichtung (18) geführt. In der Fangstellung werden die Bremselemente (6,7) mit großer Keilkraft an die Führungsschiene (3) angepresst und bremsen die Kabinenbewegung, bevorzugt bis zum Stillstand.

In der Fangstellung haben die beidseitigen Bremselemente (6,7) durch ihre Keilform die Zustelleinrichtung (10) und ihre Aktoren (23) wieder in die in Figur 2 gezeigte Ausgangsstellung und in Anlage an dem jeweiligen Stützmittel (16) zurückbewegt. Hierbei sind auch die Spannmittel (27) wieder gespannt worden. Bei Einnahme der Ausgangsstellung oder mit zeitlicher Verzögerung kann die Sperreinrichtung (11) die Zustelleinrichtung (10) wieder sperren, wobei die Aktuatoren (30) unmittelbar auf die Aktoren (23) wirken und diese mit Magnetkraft in der Ausgangsstellung festhalten.

Beim Öffnen der Fangbremseinrichtung (4) und Anheben der Kabine (2) kommen die Bremselemente (6,7) aus der Fangzwängung (8) durch ihren Reibschluss an der Führungsschiene (3) wieder frei und können entlang der Aktoren (23) und der Führungsschiene (3) nach unten in ihre Ausgangsstellung gemäß Figur 2 gleiten. Wenn die Fangbremseinrichtung (4) am Gegengewicht angeordnet ist, gelten die vorstehenden Erläuterungen mit entsprechender Anpassung.

Figur 5 zeigt zwei Varianten der Fangbremseinrichtung (4), von denen eine in der linken Bildhälfte und die andere in der rechten Bildhälfte dargestellt sind.

Die zweite Variante in der rechten Bildhälfte von Figur 5 zeigt eine Abwandlung gegenüber von Figur 1 bzgl. der Ausbildung der Sperreinrichtung (11). Die Sperreinrichtung (11) weist in diesem Fall eine Sperrmittel (31) auf, welches mit der Zustelleinrichtung (10), insbesondere mit dem zugeordneten Aktor (23), zusammenwirkt und diesen festhält. Das Sperrmittel (31) ist z.B. als beweglicher, insbesondere schwenkbarer, Fanghaken ausgebildet, welcher das obere Ende des Aktors (23) bzw. der Übertragungsplatte (24) formschlüssig umgreift und festhält. Alternativ ist eine andere Ausbildung, z.B. als vertikaler und verschieblicher, z.B. bolzenförmiger, Riegel oder dgl. möglich.

Der Aktuator (30) wirkt in diesem Fall mittelbar auf die Zustelleinrichtung (10), insbesondere deren zugeordneten Aktor (23). Der Aktuator (30) wirkt zusammen mit einer Feder oder einem anderen Auslösemittel auf das Sperrmittel (31) ein. Der Aktuator (30) wirkt gegen das Auslösemittel und hält das Sperrmittel (31) in der Sperrstellung fest. Im Auslösefall gibt der Aktuator (30) das Sperrmittel (31) frei, welches unter Einwirkung des Auslösers seinerseits die Zustelleinrichtung (10) freigibt. Der Aktuator (30) kann am Gehäuse (5) oder an einem hier z.B. starren Stützmittel (16) angeordnet sein.

Bei dieser Variante kann der Aktuator (30) ebenfalls als Elektromagnet ausgebildet sein. Bei Einsatz eines Sperrmittels (31) kann der Aktuator (30) schwächer als der direkt einwirkende Aktuator (30) von Figur 1 sein und benötigt weniger elektrische Energie für seine Haltefunktion. Außerdem kann der Aktuator (30) in der zweiten Variante weiter vom benachbarten Bremselement (6,7) entfernt angeordnet sein und hat bei einer Bestromung weniger magnetische Auswirkungen auf das Bremselement (6,7).

Die Ausbildung der Sperreinrichtung (11) mit einem Sperrmittel (31) kann auch bei den anderen Ausführungsbeispielen eingesetzt werden.

In der dritten Variante, die in der linken Bildhälfte von Figur 5 dargestellt ist, sind der Aktor (23) und das Spannmittel (27) zu einer Bau- und Funktionseinheit (37) verbunden. Das Spannmittel (27) bzw. dessen Energiespeicher (28) ist hierbei als Torsionsfeder ausgebildet, wobei der Aktor (23) von einem nach oben abstehenden Arm der z.B. liegend angeordneten Torsionsfeder gebildet ist. Die in geeigneter Weise drehbar am Gehäuse (5) gehaltene oder gelagerte und an einer Abstützstelle (38) abgestützte Torsionsfeder bewirkt auch die Führung des Aktors (23). Die in den anderen Ausführungsbeispielen vorhandene und z.B. lineare Führung (26) kann entfallen. Die Torsionsfeder ist z.B. unterhalb des zugeordneten Bremselements (6,7) angeordnet, wobei der Aktuator (30) wie in den anderen Ausführungsvarianten oberhalb des besagten Bremselements (6,7) angeordnet ist und auf das freie Ende des Aktors (23) an einer Einwirkstelle (39) direkt oder mittelbar einwirkt. Das Spannmittel (27) ist vorgespannt und versucht den Aktor (23) und das Bremselement (6,7) gegen die Führungsschiene (3) zu drücken.

Figur 11 zeigt in der linken Bildhälfte eine Variante der Bau- und Funktionseinheit (37) aus Aktor (23) und Spannmittel (27). Die Bau- und Funktionseinheit (37) ist hier als eine im Gehäuse (5) angeordnete und in der Ausgangsstellung vorgespannte Blattfeder ausgebildet. Die bevorzugt gebogene Blattfeder bildet sowohl das Spannmittel (27), insbesondere den Energiespeicher (28), als auch mit ihrem langen und bevorzugt geraden Arm den Aktor (23). Die Blattfeder kann im unteren Gehäusebereich an einer Abstützstelle (38) eingespannt und fixiert sein. Die Einwirkstelle (39) für die Sperreinrichtung (11), insbesondere den Magneten, befindet sich am oberen Ende der Plattfeder bzw. des Aktors (23). Der Aktor (23) ist in den vorgenannten Varianten von Figur 5 und 11 jeweils als Übertragungsplatte (24) in der vorbeschriebenen Weise ausgebildet.

Figur 6 zeigt eine weitere Variante mit einem Aktor (23), der einen Keilkörper (24') mit einer exzentrischen Schwenklagerung aufweist, welche die Führung (26) in Form einer Schwenkführung bildet. Die Führung (26) ist zwischen dem Gehäuse (5) und dem Keilkörper (24') angeordnet. Der Keilkörper (24') weist an seiner zur Führungsschiene (3) weisenden Frontseite eine Keilfläche (24") auf, die zusammen mit der Keilfläche (20) des jeweils zugeordneten Bremselements (6,7) die besagte Fangzwängung (8) bildet. Die Führung (18) kann in der vorbeschriebenen Weise ausgebildet sein.

An der Keilfläche (24") kann das Gleitmittel (25) angeordnet sein. Der Keilkörper (24') verjüngt sich nach unten. Er kann an der Rückseite und der Oberseite ebene und rechtwinklig zueinander ausgerichtete Flächen oder Wände aufweisen.

Das Stützelement (16) weist in dieser Variante statt der Keilfläche (17) eine Ausnehmung (17') auf, welche den Aktor (23) und seinen Keilkörper (24') in der Ruhe- oder Ausgangsstellung und in der Fangstellung aufnimmt und abstützt. Figur 6 zeigt in der rechten Bildhälfte beide Stellungen, wobei die Fangstellung gestrichelt dargestellt ist. Die z.B. stufenartig vertiefte Ausnehmung (17') kann Stützelemente, insbesondere ebene Stützflächen und/oder stützende Vorsprünge, aufweisen. Sie kann in ihrer Formgebung an die Rückseite und Oberseite des Keilkörpers (24') angepasst sein.

Die Aktuatoren (30) können z.B. jeweils am unteren Ende des Keilkörpers (24') und der Ausnehmung (17') angeordnet sein. Die Aktuatoren (30) am Keilende sind für Reparaturzwecke leicht zugänglich. Sie können relativ leistungsschwach und verbrauchsarm ausgelegt sein. Sie können sich alternativ an anderer Stelle befinden.

Der Energiespeicher (28) kann die potenzielle Energie des Aktors (23), insbesondere seines Keilkörpers (24'), speichern. Er kann bedarfsweise zusätzlich eine Feder aufweisen. Die asymetrische Aufhängung des Keilkörpers (24') unterstützt beim Auslösen die Zustellbewegung durch Schwerkraft. Figur 6 zeigt dies in der linken Bildhälfte.

In einer nicht dargestellten Abwandlung von Figur 6 kann die Führung (26) von einer Linearführung an der Ober- und ggf. Unterseite der Keilkörper (24') gebildet werden. Die Linearführung kann quer zur Führungsschiene (3) bzw. ihrer Längsachse (15) gerichtet sein.

In der rechten Bildhälfte von Figur 11 ist eine Abwandlung von Figur 6 dargestellt, bei der der Aktor (23) eine Übertragungsplatte (24) wie in Figur 1 bis 5 aufweist. Die Führung (26) ist am unteren Ende des Aktors (23) und im Gehäuse (5) angeordnet. Sie ist als Schwenkführung ausgebildet. Der Aktor (23) weist einen seitlich abgewinkelten Arm auf, an dem das Spannmittel (27) angreift. Dieses kann z.B. eine Feder als Energiespeicher (28) aufweisen. Die Feder drückt den schwenkbaren Aktor (23) in Richtung zur Führungsschiene (3). Die Sperreinrichtung (11) greift am oberen Ende des Aktors (23) bzw. der Übertragungsplatte (24) an. Die Sperreinrichtung (11) weist z.B. das vorbeschriebene Sperrmittel (31) auf. Alternativ kann ein Aktuator (30), insbesondere ein Magnet, direkt einwirken. Die Sperreinrichtung (11) und die Führung (26) bzw. das Drehlager sind an den entgegen gesetzten Enden des Aktors (23) angeordnet und relativ weit voneinander distanziert. Die Sperreinrichtung (11) hat einen größeren Hebel als das Spannmittel (27) und kann durch die entsprechend reduzierte Haltekraft entlastet werden.

Figur 7 und 8 zeigen eine weitere Variante der Fangbremseinrichtung (4) in verschiedenen Betriebsstellungen. In Figur 7 ist eine Frontansicht dargestellt. Figur 8 zeigt eine Draufsicht gemäß Pfeil VIII von Figur 7.

Diese Variante unterscheidet sich in mehreren Merkmalen von den vorbeschriebenen Ausführungsbeispielen. Die Änderungen betreffen insbesondere die Ausbildung der ein oder mehreren Stützmittel (16), der Sperreinrichtung (11), der Zustelleinrichtung (10), insbesondere ihrer ein oder mehreren Aktoren (23) sowie des Spannmittels (17), und der Führungseinrichtung (18).

Die ein oder mehreren Aktoren (23) sind in ähnlicher Weise wie bei Figur 6 als Keilkörper (24') mit einer zur Führungsschiene (3) weisenden Keilfläche (24") ausgebildet. Sie sind beweglich im oder am Gehäuse (5) angeordnet. Die Führung (26) kann z.B. als Linearführung mit Querausrichtung zur Längsachse (15) ausgebildet sein. Sie kann z.B. zwischen der Oberseite und Unterseite der Keilkörper (24') und dem Gehäuse (5) ausgebildet und angeordnet sein.

Die Führung (18) für die Bremselemente (6,7) insbesondere keilförmigen Bremsbacken (19), kann zwischen der Zustelleinrichtung (10) und dem jeweiligen Bremselement (6,7) angeordnet sein. In Figur 7 und 8 ist sie zwischen den Keilflächen (20,24") angeordnet und ausgebildet. Ferner kann auch ein Gleitmittel (25) zwischen den Keilflächen (20,24") angeordnet sein. Die Führungseinrichtung (18) kann z.B. gemäß der Draufsicht von Figur 8 als hinterschnittene Nutenführung ausgebildet sein. Die Führung (18) erlaubt eine Gleitbewegung des jeweiligen Bremselements (6,7) entlang der Keilfläche (24") des zugeordneten Keilkörpers (24') und verhindert eine Ablösung in Querrichtung. Das Bremselement (6,7) wird mittels der Führung (18) am jeweiligen Keilkörper (24') gehalten und bei dessen Zustell- und Rückstellbewegung mitgenommen.

Die ein oder mehreren Stützmittel (16) sind bei der Variante von Figur 7 und 8 beweglich am Gehäuse (5) angeordnet. Sie können sich quer zur Längsachse (15) der Führungsschiene (3) bewegen. Sie können insbesondere in dieser Richtung ausweichen. Der Bewegungsweg kann sehr klein sein. Die ein oder mehreren Stützmittel (16) werden von einer Federanordnung (33) quer zur Längsachse (15) der Führungsschiene (3) kraftbeaufschlagt.

In der Ausführungsform von Figur 7 und 8 sind die Stützmittel (16) als Federanordnung (33), hier in Form einer C-Feder, ausgebildet. Die Federanordnung (33) ist liegend angeordnet und umgreift gemäß Figur 8 seitlich die Führungsschiene (3). An den freien Federenden sind z.B. blockartige Anlageelemente angeordnet, an denen der jeweilige Keilkörper (24') in der Ausgangs- und Fangstellung lose anliegt. Diese Stellungen sind in Figur 7 und 8 in der jeweils rechten Bildhälfte dargestellt.

Die Federanordnung (33) kann z.B. als Lamellenfeder oder in anderer Weise ausgebildet sein. Die gezeigte Lamellenfeder weist ein Paket von mehreren aufeinander geschichteten flachen und gebogenen federelastischen C-Lamellen mit jeweils hoher Federsteifigkeit auf. Die Lamellen können auf einem gebogenen Träger angeordnet und verbunden sein.

Durch die Federanordnung (33) kann eine federnde und den Bremsruck dämpfende Fangzwängung (8) gebildet werden. Beim Einfahren der Bremselemente (6,7) in die Fangzwängung (8) wird die Federanordnung (33) aus ihrer Ausgangsstellung anfänglich geweitet oder gespreizt. Die dabei entstehenden Spannkräfte werden innerhalb der selbsthaltenden Federanordnung (33) aufgenommen und abgestützt. Im Verlauf der Bremsung oder spätestens beim Freifahren der Fangbremseinrichtung (4) und der Bremselemente (6,7) kehrt die Federanordnung (33) wieder in ihre Ausgangsstellung zurück.

Die Federanordnung (33) ist am Gehäuse (5) in geeigneter Weise, z.B. schwebend, gehalten und abgestützt. Dies kann mittels ein oder mehreren Haltern (36) erfolgen, die z.B. bolzenartig ausgebildet sind. Sie ermöglichen die vorbeschriebene Federbewegung beim Ein- und Ausfahren der Bremselemente (6,7) an der Fangzwängung (8). Sie definieren andererseits die Lage der Federanordnung (33) und des Stützmittels (16).

Die Spanneinrichtung (17) ist ebenfalls gegenüber den vorbeschriebenen Ausführungsbeispielen geändert. Sie weist in der Variante von Figur 7 und 8 einen Energiespeicher (28) in Form einer Feder auf. Diese kann z.B. ebenfalls als Lamellenfeder ausgebildet sein und kann auch eine C-Form haben. Sie kann ebenfalls mit den Haltern (36) verbunden sein.

Die Feder (28) greift mit ihren freien Federenden am jeweils zugeordneten Keilkörper (24') an. Sie kann mit dem jeweiligen Keilkörper (24') fest oder lose verbunden sein. Die Feder (28) und die Federanordnung (33) können die gleiche Wirkrichtung haben.

Die Feder (28) hat eine geringere Federsteifigkeit als die Federanordnung (33). Sie drückt wie in den vorbeschriebenen Ausführungsbeispielen auf den Aktor (23) bzw. Keilkörper (24') und drückt diesen bei Auslösung der Sperreinrichtung (11) in Richtung zur Führungsschiene (3). Die C-Feder hat dafür eine kleinere Maulweite als die Federanordnung (33). Figur 7 und 8 zeigen in der jeweiligen linken Bildhälfte die schienenseitige Zustellposition des Bremselements (6) sowie der Zustelleinrichtung (10) mit ihrer Feder (28) und ihrem Aktor (23) bzw. Keilkörper (24').

Die Feder (28) kann ebenfalls als Lamellenfeder ausgebildet sein. Sie kann auch mit den ein oder mehreren Haltern (36) verbunden sein. Hierbei kann über Langlöcher oder dgl. ein ausreichendes Bewegungsspiel für die Federbewegungen vorhanden sein. Die Feder (28) kann z.B. an der Federanordnung (33) angeordnet oder in diese integriert sein.

Die Sperreinrichtung (11) kann ebenfalls in anderer Weise ausgebildet sein. In der Darstellung von Figur 7 und 8 weist die Sperreinrichtung (11) ein oder mehrere Aktuatoren (30) auf, die direkt oder mittelbar über ein Sperrmittel (31) auf den jeweils zugeordneten Aktor (23) bzw. Keilkörper (24') einwirken. Die Sperreinrichtung (11) kann dabei ein gewisses Bewegungsspiel haben und kann den Ausweichbewegungen der Federanordnung (33) beim Ein- und Ausfahren der Bremselemente (6,7) in und aus der Fangzwängung (8) folgen.

In einer anderen und nicht dargestellten Ausführungsform kann die Sperreinrichtung (11) auf das Spannmittel (27) einwirken und dieses in der gespannten Ausgangsstellung sperren und blockieren. Der Aktuator (30) und ggf. ein Sperrmittel (31) können dabei zwischen dem Spannmittel (27), insbesondere dem Federspeicher (8), und dem Gehäuse (5) oder der Federanordnung (33) angeordnet sein. Bei einer Zuordnung zur Federanordnung (33) können der oder die Aktuatoren (30) den vorgenannten Federbewegungen der Federanordnung (33) folgen. Zugleich kann auch das Spannmittel (27) diesen Federbewegungen folgen. Dies betrifft insbesondere die Federbewegung zwischen der Fangstellung und der Ausgangsstellung. Bei einer solchen Zuordnung der Sperreinrichtung (11) zum Gehäuse (5) oder der Federanordnung (33) sind die Aktoren (23) bzw. Keilkörper (24') mit dem Spannmittel fest verbunden und folgen dessen Bewegungen. Bei einer Arretierung der Spannmittel (27) in der Ausgangsstellung werden auch die Aktoren (23) bzw. Keilkörper (24') in der Ausgangsstellung gehalten.

Figur 9 und 10 zeigen zwei weitere Varianten der Fangbremseinrichtung (4), die sich in mehreren Merkmalen von den vorbeschriebenen Ausführungsformen unterscheiden.

In den Varianten von Figur 9 und 10 sind die ein oder mehreren Stützmittel (16) jeweils beweglich am Gehäuse oder Gestell (5) angeordnet. Sie werden dabei jeweils von einer Federanordnung (33) beaufschlagt, welche eine hohe Federsteifigkeit aufweist und ein geringfügiges Nachgeben der Stützmittel (16) beim Einfahren des Bremselemente (6,7) in die Fangzwängung (8) ermöglicht. Die Stützmittel (16) können dabei in Querrichtung zur Längsachse (15) der Führungsschiene (3) ausweichen, wodurch die jeweilige Federanordnung (33) gespannt wird und eine hohe, die Brems- und Haltewirkung der Fangbremseinrichtung (4) aufrechterhaltende, Spann- und Federkraft entwickelt.

Bei der Variante von Figur 9 sind beidseits der Führungsschiene (3) bewegliche Stützmittel (16) mit einer Keilfläche ((17) angeordnet, die jeweils mittels einer z.B. linearen Führung (35) am Gehäuse (5) quer zur Achse (15) beweglich geführt sind. Die Stützmittel (16) werden jeweils von einer Federanordnung (33) beaufschlagt und gegen die Führungsschiene (3) gedrückt. Die Federanordnung (33) kann z.B. von starken Druckfedern gebildet werden. Die Federanordnungen (33) stützen sich dabei am Gehäuse (5) ab. Pfeile verdeutlichen die Bewegungsrichtung der Stützmittel (16).

Figur 9 zeigt in der rechten Bildhälfte die Ausgangsstellung und in gestrichelter Darstellung die Fangstellung des Bremselements (6). Die verborgene Keilfläche (17) ist gestrichelt dargestellt. In der linken Bildhälfte von Figur 7 ist die nach Auslösung des Aktuators (30) eingenommene Zustellposition mit dem z.B. linear verschobenen Aktor (23) und dem Kontakt des Bremselements (6) mit der Führungsschiene (3) dargestellt.

Der Aktor (23) der Zustelleinrichtung (10) ist in der Variante von Figur 9 an dem jeweiligen Stützmittel (16) mittels einer Führungseinrichtung (26) geführt. Der Aktor (23) weist hierfür ein Übertragungsprofil (34) auf, welches z.B. das zugehörige Stützmittel (16) und dessen vorderen Rand seitlich umfassen kann. Die Führung (26) kann dabei zwischen dem Aktor (23) bzw. Übertragungsprofil (34) und dem jeweils zugeordneten Stützmittel (16) angeordnet sein.

Die Stützmittel (16) weisen an ihrer zur Führungsschiene (3) weisenden Vorderseite die besagte Keilfläche (17) auf. An dieser Keilfläche (17) kann der jeweilige Aktor (23) in der Ruhestellung und der Fangstellung plan anliegen. Der Aktor (23) bzw. das Übertragungsprofil (34) hat hierfür eine entsprechend ausgebildete und parallel zur Keilfläche (17) angeordnete Frontseite. Pfeile verdeutlichen die Bewegung zwischen dem Aktor (23) und dem zugehörigen Stützmittel (16).

Das Spannmittel (27) ist bei der Variante von Figur 9 zwischen dem jeweiligen Stützmittel (16) und dem Aktor (23), insbesondere seinem Übertragungsprofil (34), angeordnet. Der Energiespeicher (28) wird hierbei z.B. von jeweils einer Feder gebildet. Der Energiespeicher (28) kann im oder am jeweiligen Stützmittel (16) angeordnet sein.

Bei der Ausführungsform von Figur 9 kann die Führungseinrichtung (18) zwischen dem Aktor (23), insbesondere seinem jeweiligen Übertragungsprofil (34), und dem jeweils zugehörigen Bremselement (6,7) angeordnet und ausgebildet sein. Die Führungseinrichtung (18) kann z.B. als hinterschnittene Nutenführung ausgestaltet sein. Ferner kann ein reibungsminderndes Gleitmittel (25) zwischen dem Übertragungsprofil (34) und dem jeweiligen Bremselement (6,7) angeordnet sein. Die Bremselemente (6,7) sind wie in den vorangegangenen Ausführungsbeispielen als keilförmige Bremsbacken (19) ausgebildet.

Aus der links gezeigten Zustellposition werden die Bremselemente (6,7) in die Fangzwängung (8) bewegt, wobei sie mit ihren Keilflächen (20) das jeweilige Übertragungsprofil (34) in die Ausgangsstellung und in Anlage mit der Keilfläche (17) zurückschieben. Hierbei können auch die Stützmittel (16) ein Stück zur Seite gedrückt und dadurch die Federanordnungen (33) gespannt werden.

Die Sperreinrichtung (11) weist Aktuatoren (30), z.B. Elektromagnete oder dgl., zum unmittelbaren oder mittelbaren Halten des jeweiligen Aktors (23) bzw. Übertragungsprofils (34) auf. Die Aktuatoren (30) sind an den Stützmitteln (16) angeordnet.

Bei der Variante von Figur 10 sind wiederum bewegliche Stützmittel (16) mit Keilflächen (17) vorhanden, die in dieser Variante an einer gemeinsamen Federanordnung (33) anliegen. Die Federanordnung (33) kann z.B. als klammerartige oder ringartige Feder, insbesondere als sogenannte C-Feder, ausgebildet sein. Diese kann jochartig die Führungsschiene (3) seitlich umgeben und mit den Außenseiten der Stützmittel (16) verbunden sein. Dies kann eine feste Verbindung sein, wobei die Federanordnung (33) die Stützmittel (16) schwebend im Gehäuse (5) hält. Die Federanordnung (33) kann am Gehäuse (5) in geeigneter Weise geführt und gehalten sein, z.B. im Scheitelbereich ihrer Bogenform.

Die Federanordnung (33) kann z.B. als Lamellenfeder oder in anderer Weise ausgebildet sein. Bei der Ausführungsform von Figur 10 kann die bei Figur 9 vorhandene Führung (35) entfallen. Alternativ kann eine lose anliegende Verbindung an geführten Stützmitteln (16) wie in Figur 9 vorhanden sein.

Bei der Variante von Figur 10 sind wiederum die Aktoren (23) der Zustelleinrichtung (10) relativ zu den Stützmittel (16) beweglich angeordnet. Die Führung (26) ist dabei zwischen den Aktoren (23), insbesondere Übertragungsprofilen (34), und dem Gehäuse (5) angeordnet und ausgebildet. Dies kann z.B. eine Linearführung an der Oberseite und Unterseite der Übertragungsprofile (34) und ihrer Kontaktstelle zu den oberen und unteren Gehäuseplatten angeordnet sein.

Die Spanneinrichtung (27) ist in der Variante von Figur 10 ebenfalls anders ausgebildet. Der Energiespeicher (28) wird z.B. von einer ebenfalls klammerartigen oder ringartigen, insbesondere C-förmigen, Feder gebildet. Diese wirkt auf beide Aktoren (23) bzw. Übertragungsprofilen (34) von außen her ein und umgreift dabei die Stützmittel (16) mit seitlichem Bewegungsspiel. Der Energiespeicher (28) kann getrennt von der Federanordnung (33) angeordnet sein. Er kann alternativ dort integriert sein.

Die Sperreinrichtung (11) und ihre Aktuatoren (30) sind auch bei der Variante von Figur 10 an den Stützmitteln (16) angeordnet. Sie können wie auch in Figur 9 auf die jeweilige Rückseite der Übertragungsprofile (34) direkt einwirken und diese gegen das Spannmittel (27) in der Ruhestellung festhalten. Alternativ ist eine indirekte Einwirkung über ein Sperrmittel (31) möglich.

Bei Figur 7 bis 10 kann die Fangeinrichtung (4) wie in den vorbeschriebenen Ausführungsbeispielen in geeigneter Weise mit der Kabine (2) und/oder dem Gegengewicht starr oder ggf. schwimmend verbunden sein. Sie ist außerdem mit einem nicht dargestellten Auslöser (12) verbunden.

Über die gezeigten Varianten hinaus sind weitere Abwandlungen möglich. Die ein oder mehreren Aktuatoren (30) können unterhalb der Bremselemente (6,7) und dabei innerhalb oder außerhalb des Gehäuses (5) angeordnet sein. Beispielsweise kann die dritte Variante in der linken Bildhälfte von Figur 5 entsprechend umgedreht sein.

Die Aktuatoren (30) können statt der gezeigten Elektromagnete in anderer Weise ausgebildet sein. Es kann sich z.B. um elektrisch bestromte und dabei expandierende Aktuatoren, z.B. Piezo-Elemente oder dgl., handeln. Diese können bei einem Energieausfall des Aufzugs (1) in ähnlicher Weise wie Elektromagnete reagieren und bei Stromausfall ihre Kraft- und Haltewirkung verlieren.

In einer anderen Variante können die Energiespeicher (28) der Spannmittel (27) als Antriebselemente ausgebildet sein, die im Auslösefall aktiviert werden und dann erst eine Zustellkraft (F) und Zustellbewegung entwickeln und den Aktor (23) antreiben.

Bei dieser Variante können die Energiespeicher (28) mit einer nicht gezeigten Notversorgungseinrichtung, insbesondere einer Notstromeinrichtung, verbunden sein. Diese weist z.B. eine Batterie oder einen Akku auf und überwacht mit einer Erfassungs- und Steuereinrichtung die Energieversorgung des Aufzugs (1). Bei einer detektierten Übergeschwindigkeit oder Überbeschleunigung wird über die Batterie oder den Akku der als Antriebselement ausgebildete Energiespeicher (28) aktiviert und führt die Zustellbewegung aus. Ansonsten kann das Antriebselement auch vom Auslöser (12) angesteuert werden, wobei seine Energieversorgung durch die Energieversorgung des Aufzugs (1) oder evtl. auch die Notstromversorgung erfolgen kann. Diese Ausführung hätte den Vorteil, dass ein Stromausfall nicht unmittelbar zu einem unerwünschten Einfallen der Fangbremse führt.

Die Führung (26) kann statt der gezeigten Geradführung oder Schwenkführung als kombinierte Schwenk- und Linearführung ausgebildet sein. Der Aktor (23) kann z.B. an der Unterseite oder an anderer Stelle drehbar gehalten und geführt sein. Die Führung (26) muss auch nicht besonders exakt sein. Hierauf kann ggf. verzichtet werden, wenn der Bewegungsraum des Aktors (23) anderweitig beschränkt wird. Ferner kann bedarfsweise ein Hubmittel vorhanden sein, welches zusätzlich auf die Bremselemente (6,7) einwirkt und diese längs der Führungsschiene (3) in Richtung zur Fangzwängung (8) bewegt, ggf. nur mit einem kurzen Impuls.

Ansonsten können die Merkmale der verschiedenen vorbeschriebenen Ausführungsformen und der genannten Abwandlungen miteinander kombiniert und ggf. auch vertauscht werden.

### BEZUGSZEICHENLISTE

- 1: Aufzug
- 2: Kabine
- 3: Führungsschiene
- 4: Fangbremseinrichtung
- 5: Gehäuse
- 6: Bremselement
- 7: Bremselement
- 8: Fangzwängung
- 9: Betätigungseinrichtung
- 10: Zustelleinrichtung
- 11: Sperreinrichtung
- 12: Auslöser
- 13: Steg
- 14: Rücken
- 15: Längsachse
- 16: Stützmittel
- 17: Keilfläche
- 17': Ausnehmung
- 18: Führungseinrichtung
- 19: Bremsbacke
- 20: Keilfläche
- 21: Andrückfläche
- 22: Führungsmittel
- 23: Aktor
- 24: Übertragungsplatte
- 24': Keilkörper
- 24": Keilfläche
- 25: Gleitmittel
- 26: Führung
- 27: Spannmittel
- 28: Energiespeicher, Feder
- 29: Einstellmittel
- 30: Aktuator, Magnet
- 31: Sperrmittel
- 32: Fahrtrichtung
- 33: Federanordnung
- 34: Übertragungsprofil
- 35: Führung für Stützmittel
- 36: Halter
- 37: Bau- und Funktionseinheit
- 38: Abstützstelle
- 39: Einwirkstelle

- F: Zustellkraft

## Patentansprüche

1. Fangbremseinrichtung für einen Aufzug (1) mit einer aufrechten Führungsschiene (3),
wobei die Fangbremseinrichtung (4) ein Gehäuse (5) mit beidseits der Führungsschiene (3) angeordneten und längs der Führungsschiene (3) beweglichen Bremselementen (6,7),
eine beidseitige Fangzwängung (8) zwischen Gehäuse (5) und Bremselementen (6,7) und
eine spannbare sowie sperrbare Betätigungseinrichtung (9) für die Bremselemente (6,7) aufweist,
wobei die Betätigungseinrichtung (9) auf ein Auslöseereignis hin entsperrt sowie entspannt und die Bremselemente (6,7) in Bremseingriff mit der Führungsschiene (3) bringt, **dadurch gekennzeichnet, dass** die Betätigungseinrichtung (9) dazu ausgebildet ist,
- dass sie bei ihrer Entspannung eine quer zur Längsachse (15) der Führungsschiene (3) gerichtete Zustellkraft (F) und Zustellbewegung entwickelt, welche die beidseitigen Bremselemente (6,7) aus einer seitlich distanzierten Ausgangsstellung in Eingriff mit der Führungsschiene (3) bringt,
- wobei die Bremselemente (6,7) durch Reibkontakt an der Führungsschiene (3) mitgenommen werden und in die Fangzwängung (8) eintreten,
- und dass sie von den in der Fangzwängung (8) befindlichen Bremselementen (6,7) wieder in ihre Ausgangsstellung zurückbewegt und gespannt sowie gesperrt wird.

2. Fangbremseinrichtung nach Anspruch 1, **dadurch gekennzeichnet, dass** die Betätigungseinrichtung (9) eine ausschließlich oder überwiegend quer zur Längsachse (15) der Führungsschiene (3) gerichtete Zustellkraft (F) und Zustellbewegung entwickelt.

3. Fangbremseinrichtung nach Anspruch 1 oder 2, **dadurch gekennzeichnet, dass** die Betätigungseinrichtung (9) eine spannbare Zustelleinrichtung (10) für die Bremselemente (6,7) aufweist.

4. Fangbremseinrichtung nach Anspruch 3, **dadurch gekennzeichnet, dass** die Betätigungseinrichtung (9) eine steuerbare Sperreinrichtung (11) für die Zustelleinrichtung (10) aufweist.

5. Fangbremseinrichtung nach Anspruch 4, **dadurch gekennzeichnet, dass** die Fangbremseinrichtung (1) einen mit der Sperreinrichtung (11) verbundenen Auslöser (12) aufweist.

6. Fangbremseinrichtung nach einem der vorhergehenden Ansprüche, **dadurch gekennzeichnet, dass** die Fangbremseinrichtung (1) eine Führungseinrichtung (18) für die Bremselemente (6,7) aufweist.

7. Fangbremseinrichtung nach Anspruch 6, **dadurch gekennzeichnet, dass** die Führungseinrichtung (18) zwischen dem Gehäuse (5) und den Bremselementen (6,7) oder zwischen der Zustelleinrichtung (10) und den Bremselementen (6,7) angeordnet ist.

8. Fangbremseinrichtung nach einem der vorhergehenden Ansprüche, **dadurch gekennzeichnet, dass** die Fangzwängung (8) starr oder federnd ausgebildet ist.

9. Fangbremseinrichtung nach einem der vorhergehenden Ansprüche, **dadurch gekennzeichnet, dass** die Fangzwängung (8) zwischen den Bremselementen (6,7) und ein oder mehreren am Gehäuse (5) angeordneten Stützmitteln (16) ausgebildet ist.

10. Fangbremseinrichtung nach Anspruch 9, **dadurch gekennzeichnet, dass** die ein oder mehreren Stützmittel (16) starr und gehäusefest ausgebildet und angeordnet sind.

11. Verfahren zum Fangbremsen für einen Aufzug (1) mit einer aufrechten Führungsschiene (3) mittels einer Fangbremseinrichtung (4), die ein Gehäuse (5) mit beidseits der Führungsschiene (3) angeordneten und längs der Führungsschiene (3) beweglichen Bremselementen (6,7), eine beidseitige Fangzwängung (8) zwischen Gehäuse (5) und Bremselementen (6,7) und eine spannbare sowie sperrbare Betätigungseinrichtung (9) für die Bremselemente (6,7) aufweist, wobei die Betätigungseinrichtung (9) auf ein Auslöseereignis hin entsperrt sowie entspannt und die Bremselemente (6,7) in Bremseingriff mit der Führungsschiene (3) bringt, wobei die Betätigungseinrichtung (9) bei ihrer Entspannung eine quer zur Längsachse (15) der Führungsschiene (3) gerichtete Zustellkraft (F) und Zustellbewegung entwickelt, welche die beidseitigen Bremselemente (6,7) aus einer seitlich distanzierten Ausgangsstellung in Eingriff mit der Führungsschiene (3) bringt, wobei die Bremselemente (6,7) durch Reibkontakt an der Führungsschiene (3) mitgenommen werden und in die Fangzwängung (8) eintreten, wobei die Betätigungseinrichtung (9) von den in der Fangzwängung (8) befindlichen Bremselementen (6,7) wieder in ihre Ausgangsstellung zurückbewegt und gespannt sowie gesperrt wird.

12. Verfahren nach Anspruch 11, **dadurch gekennzeichnet, dass** die Betätigungseinrichtung (9) eine ausschließlich oder überwiegend quer zur Längsachse (15) der Führungsschiene (3) gerichtete Zustellkraft (F) und Zustellbewegung entwickelt.

13. Verfahren nach Anspruch 11 oder 12, **dadurch gekennzeichnet, dass** die Betätigungseinrichtung (9) eine spannbare Zustelleinrichtung (10) für die Bremselemente (6,7) und eine steuerbare Sperreinrichtung (11) für die Zustelleinrichtung (10) aufweist, wobei die Sperreinrichtung (11) die gespannte Zustelleinrichtung (10) in einer Ausgangsstellung festhält.

14. Verfahren nach Anspruch 13, **dadurch gekennzeichnet, dass** die Zustelleinrichtung (10) einen mit einem Bremselement (6,7) in Kontakt bringbaren Aktor (23) und ein Spannmittel (27) aufweist, die zu einer Bau- und Funktionseinheit (37) verbunden sind.

15. Verfahren nach Anspruch 13 oder 14, **dadurch gekennzeichnet, dass** die Sperreinrichtung (11), insbesondere ein Magnet, am Aktor (23) mit Distanz von einer Abstützstelle (38) des Spannmittel (27) einwirkt.

## Claims

1. Safety brake device for an elevator (1) having an upright guide rail (3),
the safety brake device (4) having a housing (5) that has braking elements (6, 7) arranged on both sides of the guide rail (3) and movable along the guide rail (3),
a safety restraint (8) on both sides between the housing (5) and braking elements (6, 7), and
a clampable and lockable actuating device (9) for the braking elements (6, 7),
the actuating device (9) being unlocked and unclamped upon a triggering event and bringing the braking elements (6, 7) into braking engagement with the guide rail (3), **characterized in that** the actuating device (9) is designed
- such that when it is unclamped, it develops a feed force (F) and feed movement directed transversely to the longitudinal axis (15) of the guide rail (3), which brings the braking elements (6, 7) on both sides into engagement with the guide rail (3) from a laterally distanced initial position,
- the braking elements (6, 7) being moved along by frictional contact on the guide rail (3) and entering the safety restraint (8),
- and **in that** it is moved back into its initial position and is clamped and locked by the braking elements (6, 7) located in the safety restraint (8).

2. Safety brake device according to claim 1, **characterized in that** the actuating device (9) develops a feed force (F) and feed movement directed exclusively or predominantly transversely to the longitudinal axis (15) of the guide rail (3).

3. Safety brake device according to either claim 1 or claim 2, **characterized in that** the actuating device (9) has a clampable feed device (10) for the braking elements (6, 7).

4. Safety brake device according to claim 3, **characterized in that** the actuating device (9) has a controllable locking device (11) for the feed device (10).

5. Safety brake device according to claim 4, **characterized in that** the safety brake device (1) has a trigger (12) which is connected to the locking device (11).

6. Safety brake device according to any of the preceding claims, **characterized in that** the safety brake device (1) has a guide device (18) for the braking elements (6, 7).

7. Method according to claim 6, **characterized in**
**that** the
guide device (18) is arranged between the housing (5) and the braking elements (6, 7) or between the feed device (10) and the braking elements (6, 7).

8. Safety brake device according to any of the preceding claims, **characterized in that** the safety restraint (8) is rigid or resilient.

9. Safety brake device according to any of the preceding claims, **characterized in that** the safety restraint (8) is formed between the braking elements (6, 7) and one or more support means (16) arranged on the housing (5).

10. Safety brake device according to claim 9, **characterized in that** the one or more support means (16) are designed and arranged so as to be rigid and fixed to the housing.

11. Method for safety braking for an elevator (1) having an upright guide rail (3) by means of a safety brake device (4) which has a housing (5) that has braking elements (6, 7) arranged on both sides of the guide rail (3) and movable along the guide rail (3), a safety restraint (8) on both sides between the housing (5) and braking elements (6, 7), and a clampable and lockable actuating device (9) for the braking elements (6, 7), wherein the actuating device (9) is unlocked and unclamped upon a triggering event and brings the braking elements into braking engagement with the guide rail (3), wherein when the actuating device (9) is unclamped, it develops a feed force (F) and feed movement directed transversely to the longitudinal axis (15) of the guide rail (3), which force brings the braking elements (6, 7) on both sides into engagement with the guide rail (3) from a laterally distanced initial position, wherein the braking elements (6, 7) are moved along by frictional contact on the guide rail (3) and enter the safety restraint (8), wherein the actuating device (9) is moved back into its initial position and is clamped and locked by the braking elements (6, 7) located in the safety restraint (8).

12. Method according to claim 11, **characterized in that** the actuating device (9) develops a feed force (F) and feed movement directed exclusively or predominantly transversely to the longitudinal axis (15) of the guide rail (3).

13. Method according to either claim 11 or claim 12, **characterized in that** the actuating device (9) has a clampable feed device (10) for the braking elements (6, 7) and a controllable locking device (11) for the feed device (10), the locking device (11) holding the clamped feed device (10) in an initial position.

14. Method according to claim 13, **characterized in that** the feed device (10) has an actuating means (23) which can be brought into contact with a braking element (6, 7), and a clamping means (27), which are connected to form a structural and functional unit (37).

15. Method according to either claim 13 or claim 14, **characterized in that** the locking device (11), in particular a magnet, acts on the actuating means (23) at a distance from a support point (38) of the clamping means (27).

## Revendications

1. Dispositif de freinage parachute pour un ascenseur (1) comportant un rail de guidage (3) vertical,
dans lequel le dispositif de freinage parachute (4) présente un boîtier (5) comportant des éléments de freinage (6,7) disposés des deux côtés du rail de guidage (3) et mobiles le long du rail de guidage (3),
une contrainte parachute (8) des deux côtés entre le boîtier (5) et les éléments de freinage (6,7) et
un dispositif d'actionnement (9) pouvant être tendu et verrouillé pour les éléments de freinage (6,7),
dans lequel le dispositif d'actionnement (9) est déverrouillé et détendu suite à un événement de déclenchement et amène les éléments de freinage (6,7) en prise de freinage avec le rail de guidage (3), **caractérisé en ce que** le dispositif d'actionnement (9) est conçu
- pour qu'il développe, lors de sa détente, une force d'avance (F) et un mouvement d'avance orientés transversalement à l'axe longitudinal (15) du rail de guidage (3) et qui amènent les éléments de freinage (6,7) des deux côtés en prise avec le rail de guidage (3) à partir d'une position initiale écartée latéralement,
- dans lequel les éléments de freinage (6,7) sont entraînés par contact par friction sur le rail de guidage (3) et entrent dans la contrainte parachute (8),
- et pour qu'il soit ramené dans sa position initiale par les éléments de freinage (6,7) se trouvant dans la contrainte parachute (8) et soit tendu et verrouillé.

2. Dispositif de freinage parachute selon la revendication 1, **caractérisé en ce que** le dispositif d'actionnement (9) développe une force d'avance (F) et un mouvement d'avance orientés exclusivement ou principalement transversalement à l'axe longitudinal (15) du rail de guidage (3).

3. Dispositif de freinage parachute selon la revendication 1 ou 2, **caractérisé en ce que** le dispositif d'actionnement (9) présente un dispositif d'avance (10) pouvant être tendu pour les éléments de freinage (6,7).

4. Dispositif de freinage parachute selon la revendication 3, **caractérisé en ce que** le dispositif d'actionnement (9) présente un dispositif de verrouillage (11) pouvant être commandé pour le dispositif d'avance (10).

5. Dispositif de freinage parachute selon la revendication 4, **caractérisé en ce que** le dispositif de freinage parachute (1) présente un déclencheur (12) relié au dispositif de verrouillage (11).

6. Dispositif de freinage parachute selon l'une quelconque des revendications précédentes, **caractérisé en ce que** le dispositif de freinage parachute (1) présente un dispositif de guidage (18) pour les éléments de freinage (6,7).

7. Dispositif de freinage parachute selon la revendication 6, **caractérisé en ce que** le
dispositif de guidage (18) est disposé entre le boîtier (5) et les éléments de freinage (6,7) ou entre le dispositif d'avance (10) et les éléments de freinage (6,7).

8. Dispositif de freinage parachute selon l'une quelconque des revendications précédentes, **caractérisé en ce que** la contrainte parachute (8) est réalisée de manière à être rigide ou élastique.

9. Dispositif de freinage parachute selon l'une quelconque des revendications précédentes, **caractérisé en ce que** la contrainte parachute (8) est réalisée entre les éléments de freinage (6,7) et un ou plusieurs moyens d'appui (16) disposés sur le boîtier (5).

10. Dispositif de freinage parachute selon la revendication 9, **caractérisé en ce que** le ou les moyens d'appui (16) sont réalisés et disposés de manière à être rigides et solidaires du boîtier.

11. Procédé permettant le freinage parachute pour un ascenseur (1) comportant un rail de guidage (3) vertical au moyen d'un dispositif de freinage parachute (4) qui présente un boîtier (5) comportant des éléments de freinage (6,7) disposés des deux côtés du rail de guidage (3) et mobiles le long du rail de guidage (3), une contrainte parachute (8) des deux côtés entre le boîtier (5) et les éléments de freinage (6,7) et un dispositif d'actionnement (9) pouvant être tendu et verrouillé pour les éléments de freinage (6,7), dans lequel le dispositif d'actionnement (9) est déverrouillé et détendu suite à un événement de déclenchement et amène les éléments de freinage (6,7) en prise de freinage avec le rail de guidage (3), dans lequel le dispositif d'actionnement (9) développe, lors de sa détente, une force d'avance (F) et un mouvement d'avance orientés transversalement à l'axe longitudinal (15) du rail de guidage (3) et qui amènent les éléments de freinage (6,7) des deux côtés en prise avec le rail de guidage (3) à partir d'une position initiale écartée latéralement, dans lequel les éléments de freinage (6,7) sont entraînés par contact par friction sur le rail de guidage (3) et entrent dans la contrainte parachute (8), dans lequel le dispositif d'actionnement (9) est ramené dans sa position initiale par les éléments de freinage (6,7) se trouvant dans la contrainte parachute (8) et est tendu et verrouillé.

12. Procédé selon la revendication 11, **caractérisé en ce que** le dispositif d'actionnement (9) développe une force d'avance (F) et un mouvement d'avance orientés exclusivement ou principalement transversalement à l'axe longitudinal (15) du rail de guidage (3).

13. Procédé selon la revendication 11 ou 12, **caractérisé en ce que** le dispositif d'actionnement (9) présente un dispositif d'avance (10) pouvant être tendu pour les éléments de freinage (6,7) et un dispositif de verrouillage (11) pouvant être commandé pour le dispositif d'avance (10), dans lequel le dispositif de verrouillage (11) maintient le dispositif d'avance (10) tendu dans une position initiale.

14. Procédé selon la revendication 13, **caractérisé en ce que** le dispositif d'avance (10) présente un actionneur (23) pouvant être amené en contact avec un élément de freinage (6,7) et un moyen de serrage (27), lesquels sont reliés à une unité structurelle et fonctionnelle (37).

15. Procédé selon la revendication 13 ou 14, **caractérisé en ce que** le dispositif de verrouillage (11), en particulier un aimant, agit sur l'actionneur (23) à distance d'un point d'appui (38) du moyen de serrage (27).
